# EUROPÄISCHE PATENTANMELDUNG

(11) **EP 0 260 525 A2**
(43) Veröffentlichungstag der Anmeldung: **23.03.1988**
(21) Anmeldenummer: 87112763.5
(22) Anmeldetag: 01.09.1987
(51) Int. Cl.: B31F 1/28

(54) **Einseitige Wellpappenmaschine**

(30) Priorität: 18.09.1986 DE 3631802
(71) Anmelder: BHS-Bayerische Berg-, Hütten- und Salzwerke Aktiengesellschaft, D-80335 München (DE)
(72) Erfinder: Saller, Michael, D-8481 Moosbach (DE)
(74) Vertreter: Eder, Eugen, Dipl.-Ing.

(57) **Zusammenfassung**

Die einseitige Wellpappenmaschine (1) besitzt einen doppelten Satz von unteren und oberen Riffelwalzen (6, 6ʹ, 7, 7ʹ). Die Riffelwalzen sind an seitlichen, schwenkbaren und feststellbaren Lagerschildern (4, 8) gelagert. Es ist eine Leimauftragsvorrichtung (15) und eine bewegbare Anpreßwalze (19) vorhanden. Führungen bestimmen den Verlauf der zu wellenden Papierbahn (26), der glatten Deckbahn (29)sowie der auslaufenden einseitigen Wellpappenbahn (33). Die Leimauftragsvorrichtung (15) ist aus der Schwenkbahn der Riffelwalzen (6, 6ʹ, 7, 7ʹ) herausbewegbar angeordnet. Jedes Paar unterer und oberer Riffelwalzen ist an getrennten schwenkbaren Lagerschildern (4, 8) gelagert.

## Beschreibung

Die Erfindung betrifft eine einseitige Wellpappenmaschine mit den Merkmalen des Oberbegriffs des Patentanspruchs 1.

Eine derartige einseitige Wellpappenmaschine ist aus der FRPS 1 538 604 bekannt. Hierbei sind zwei Paare von unteren und oberen Riffelwalzen auf schwenkbaren seitlichen Lagerschildern in Form von Scheiben angeordnet. Nach Wechseln der Riffelwalzensätze müssen die zulaufende, zu wellende Papierbahn und die Deckbahn neu eingefädelt werden. Außerdem müssen Zuleitungen zum Vakuumsystem, die Schmierölzuführungen und die Dampfzuführungen gelöst und nach dem Riffelwalzenwechsel neu angeschlossen werden.

Der Erfindung liegt die Aufgabe zugrunde, die bekannte einseitige Wellpappenmaschine so zu verbessern, daß der Wechsel des jeweiligen Riffelwalzensatzes vereinfacht wird und sich die Bauhöhe der einseitigen Wellpappenmaschine verringert.

Die Erfindung löst diese Aufgabe mit den kennzeichnenden Merkmalen des Patentanspruches 1.

Dadurch, daß Sätze von unteren und oberen Riffelwalzen an getrennten Lagerschildern gelagert sind, kann ein Neueinfädeln der Papierbahnen bei Wechseln der Riffelwalzensätze vermieden werden. Außerdem sind die Schwenkwinkel für die Lagerschilder verringert, so daß ein Lösen der Zuleitungen zum Vakuumsystem, der Schmierölzuführungen und der Dampfzuführungen vermieden wird.

Weitere Ausgestaltungen der Erfindung ergeben sich aus den Unteransprüchen.

Die Erfindung wird nachfolgend anhand eines in der Zeichnung dargestellten Ausführungsbeispieles näher erläutert.

Die Zeichnung zeigt einen schematischen vertikalen Schnitt einer einseitigen Wellpappenmaschine nach der Erfindung.

Die einseitige Wellpappenmaschine 1 weist seitliche, im Abstand voneinander befindliche Ständerteile 2 auf, die verwindungssteif über Abstandsstreben 3 verbunden sind.

Zum oberen Ende hin sind an den Ständerteilen 2 Lagerschilder 4 um eine durchgehende Achse 5 schwenkbar gelagert. Ein vorhandener Schwenkantrieb für die Lagerschilder 4 ist nicht dargestellt. Die Lagerschilder 4 sind langgestreckt ausgeführt. Sie tragen an ihren Enden, jeweils im gleichen Abstand von der Achse 5 antreibbare obere Riffelwalzen 6 und 6ʹ.

In Arbeitsstellung befinden sich die Lagerschilder 4 in horizontaler Stellung.

Die unteren Riffelwalzen 7, 7ʹ, sind auf langgestreckten Lagerschildern 8 gelagert, die um eine durchgehende Achse 9 schwenkbar sind. In Arbeitsstellung befinden sich die Lagerschilder 8 ebenfalls wie die Lagerschilder 4 in horizontaler Lage. Die Schwenkachse 5 und 9 der Lagerschilder 4 und 8 sind so zueinander versetzt, daß eine obere Riffelwalze 6 mit einer unteren Riffelwalze 7 zusammenwirken kann.

Den unteren Riffelwalzen 7, 7ʹ sind wie bekannt, Saugvorrichtungen 10 zugeordnet, die in Arbeitsstellung die gewellte Bahn an der unteren Riffelwalze 7, 7ʹ angesaugt halten.

Die Lagerschlder 8 für die unteren Riffelwalzen 7, 7ʹ sind in ihren horizontalen Arbeitsstellungen durch nicht dargestellte Arretiervorrichtungen fixiert.

Mit dem einen Ende der Lagerschilder 4 wirken Hubzylinder 11 zusammen, deren Kolbenstange 12 mit einer Nase 13 des jeweiligen Lagerschildes 4 zusammenarbeitet. Hierdurch kann der entsprechende Anpreßdruck der in Arbeitsstellung befindlichen oberen Riffelwalze 6, 6ʹ an die untere Riffelwalze 7, 7ʹ durch Schwenken der Lagerschilder 4 eingestellt werden. Die Hubzylinder 11 können wie strichpunktiert um die Achse 14 in die Ruhestellung geschwenkt werden, in der sie sich außer Eingriff mit der Nase 13 befinden.

Mit der unteren Riffelwalze 7, 7ʹwirkt eine Leimauftragsvorrichtung 15 zusammen. In Arbeitsstellung überträgt die Leimauftragswalze 16 Leim auf die Kämme der gewellten Bahn an der unteren Riffelwalze 7, 7ʹ. Die Leimauftragsvorrichtung 15 kann aus ihrer dargestellten Arbeitsstellung in die strichpunktierte Ruhestellung mittels in Laufschienen 17 geführten Rollen 18 verschoben werden. In dieser Ruhestellung behindert die Leimauftragsvorrichtung 16 weder das Schwenken der Lagerschilder 4 noch der Lagerschilder 8.

Mit der jeweils in Arbeitsstellung befindlichen unteren Riffelwalze 7, 7ʹ wirkt eine Anpreßwalze 19 zusammen. Diese ist in seitlichen Lagerschildern 20 gelagert, welche um die durchgehende starre Achse 21 schwenkbar sind. Die winkelförmig ausgebildeten Lagerschilder 20 sind durch doppelwirkende Hubzylinder 22 schwenkbar. Hierfür ist die Kolbenstange 23 gelenkig mit dem einen Ende 24 der Lagerschilder 20 verbunden.

Verstellbare Anschläge 25 bestimmen den Anpreßdruck der Anpreßwalze 19.

Die zu wellende Papierbahn 26 läuft in der angegebenen Pfeilrichtung mit verstellbarem Umschlingungswinkel über einen Vorheizzylinder 27, einen Befeuchter 28, im wesentlichen in horizontaler Ebene, der oberen Riffelwalze 6 zu.

Die die Deckbahn bildende Papierbahn 29 läuft in der angegebenen Pfeilrichtung über eine gekrümmte Heizfläche 30, Umlenkwalzen 31, 32 der Anpreßwalze 19 zu. Die einseitige Wellpappenbahn 33 läuft über eine Umlenkwalze 34 in der angegebenen Pfeilrichtung nach aufwärts ab.

Bei einem Wechsel vom Riffelwalzensatz 6, 7 zum Satz 6ʹ, 7ʹ werden die Hubzylinder 11 entlastet und in ihre Ruhestellung geschwenkt. Das Leimwerk 15 wird entriegelt und in die Ruhestellung überführt. Die Anpreßwalze 19 wird dadurch abgesenkt, daß die Lagerschilder 20 über die Hubzylinder 22 entgegen dem Uhrzeigersinn geschwenkt werden. Hierauf wird der Walzensatz 7, 7ʹ entriegelt und um 45 Grad im Uhrzeigersinn geschwenkt. Der Walzensatz 6, 6ʹ wird hierauf um 135 Grad entgegen dem Uhrzeigersinn geschwenkt. Darauf wird der Walzensatz 7, 7ʹ im Uhrzeigersinn in die Arbeitsstellung geschwenkt und arretiert. Schließlich wird der Walzensatz 6, 6ʹ um die restlichen 45 Grad gegen den Uhrzeiger geschwenkt und die Hubzylinder 11 wieder in Arbeitsstellung gebracht. Die Anpreßwalze 19 wird mittels der Hubzylinder 22 mit dem durch die einstellbaren Anschläge 25 einstellbaren Druck an die nun die Arbeitsstellung einnehmende untere Riffelwalze 7ʹ angestellt. Schließlich wird die Leimauftragsvorrichtung 15 wieder in ihre Arbeitsstellung eingefahren und verriegelt. Vorher muß evtl. die Position zur nunmehr zum Einsatz gelangenden unteren Riffelwalze 7ʹ mit Hilfe nicht gezeigter Anschläge neu eingestellt werden.

## Patentansprüche

1. Einseitige Wellpappenmaschine mit einem doppelten Satz von unteren und oberen Riffelwalzen, die an seitlichen, schwenkbaren und feststellbaren Lagerschildern gelagert sind, einer Leimauftragsvorrichtung, einer bewegbaren Anpreßwalze, Führungen für die zu wellende Papierbahn und für die glatte Deckbahn sowie mit Führungen für die auslaufende einseitige Wellpappenbahn, dadurch gekennzeichnet, daß die Leimauftragsvorrichtung (15) aus der Schwenkbahn der Riffelwalzen (6, 6ʹ, 7, 7ʹ) herausbewegbar angeordnet ist und daß jedes Paar unterer Riffelwalzen (7, 7ʹ) und oberer Riffelwalzen (6, 6ʹ) an getrennten, schwenkbaren Lagerschildern (4, 8) gelagert sind.

2. Wellpappenmaschine nach Anspruch 1, dadurch gekennzeichnet, daß die Lagerschilder (4, 8) für die Riffelwalzenpaare (6, 6ʹ, 7, 7ʹ) langgestreckt ausgebildet und horizontal, in Längsrichtung verschoben, übereinander angeordnet sind und daß diese Lagerschilder an ihren Enden die Riffelwalzen tragen.

3. Wellpappenmaschine nach den Ansprüchen 1 und 2, dadurch gekennzeichnet, daß die Drehachsen der oberen Riffelwalze (6, 6ʹ) der unteren Riffelwalze (7, 7ʹ) und der Anpreßwalze (19) in Arbeitsstellung in einer vertikalen Ebene liegen.

4. Wellpappenmaschine nach den Ansprüchen 1 bis 3, dadurch gekennzeichnet, daß die Lagerschilder (8) für die unteren Riffelwalzen (7, 7ʹ) in ihrer horizontalen Arbeitsstellung feststellbar sind und daß die Lagerschilder (4) für die oberen Riffelwalzen (6, 6ʹ) mit einem Schwenkantrieb (11) verbunden sind, der ein Anpressen der oberen Riffelwalze (6, 6ʹ) in Arbeitsstellung an die untere Riffelwalze (7, 7ʹ) ermöglicht.

5. Wellpappenmaschine nach den Ansprüchen 1 bis 4, dadurch gekennzeichnet, daß die Anpreßwalze (19) mit einem Schwenkantrieb (22) verbunden ist und einstellbare Anschläge (25) zum Einstellen des Anpreßdruckes vorhanden sind.
